# EUROPÄISCHE PATENTSCHRIFT

(11) **EP 0 991 096 B1**
(45) Veröffentlichungstag und Bekanntmachung des Hinweises auf die Patenterteilung: **19.02.2003**
(21) Anmeldenummer: 99112645.9
(22) Anmeldetag: 02.07.1999
(51) Int. Cl.: H01J 5/56, H01K 1/46

(54) **Elektrische Lampe**
Electric lamp
Lampe électrique

(30) Priorität: 30.09.1998 DE 19845190
(43) Veröffentlichungstag der Anmeldung: 05.04.2000
(73) Patentinhaber: Patent-Treuhand-Gesellschaft für elektrische Glühlampen mbH, 81543 München (DE)
(72) Erfinder: Becker, Jürgen, 13589 Berlin (DE); Behr, Gerhard, 89174 Altheim (DE)

(56) Entgegenhaltungen:
- EP-A- 0 301 564
- EP-A- 0 310 792
- EP-A- 0 331 042
- EP-A- 0 533 250
- EP-A- 0 786 791
- FR-A- 2 507 012

## Beschreibung

Die Erfindung betrifft eine elektrische Lampe gemäß dem Oberbegriff des Patentanspruchs 1.

### I. Stand der Technik

Eine derartige elektrische Lampe ist beispielsweise in der europäischen Offenlegungsschrift EP 0 786 791 offenbart. Diese Schrift beschreibt eine elektrische Lampe, deren Sockel eine Sockelhülse und ein damit verschweißtes Halteelement, in dem das Lampengefäß verankert ist, besitzt. Die Justage des Leuchtmittels erfolgt hier in zwei Schritten, während der Befestigung des Lampengefäßes in dem Halteelement und während der Verschweißung des Halteelementes mit der Sockelhülse.

### II. Darstellung der Erfindung

Es ist die Aufgabe der Erfindung, eine elektrische Lampe für einen Scheinwerfer bereitzustellen, die eine vereinfachte Justage ihres Leuchtmittels gegenüber einer Referenzebene des Scheinwerfers ermöglicht.

Diese Aufgabe wird erfindungsgemäß durch die kennzeichnenden Merkmale des Patentanspruchs 1 gelöst. Besonders vorteilhafte Ausführungen der Erfindung sind in den Unteransprüchen beschrieben.

Die erfindungsgemäße elektrische Lampe besitzt einen Lampensockel mit einem darin verankerten Lampengefäß, das ein Leuchtmittel umschließt. Erfindungsgemäß ist die Lampe mit einem Justierring ausgestattet, der mindestens drei in einer gemeinsamen, senkrecht zur Ringachse des Justierringes orientierten Ebene angeordnete Auflagepunkte aufweist und der entlang seiner inneren Mantelfläche mindestens drei Berührungspunkte mit dem Lampensockel besitzt, wobei der Justierring in den mindestens drei Berührungspunkten an dem Lampensockel fixiert ist. Die mindestens drei Auflagepunkte des Justierringes liegen nach der Montage der Lampe im Scheinwerfer auf einer Referenzebene im Reflektor des Scheinwerfers auf. Ihre Anordnung bezüglich des Leuchtmittels bestimmt daher die Lage des Leuchtmittels im Scheinwerferreflektor. Die Orientierung der durch die Auflagepunkte definierten Auflagefläche gegenüber dem Leuchtmittel wird durch die Lage der mindestens drei Berührungspunkte, die der Justierring mit dem Lampensockel besitzt, festgelegt. Am Ende des Justageprozesses werden in den mindestens drei Berührungspunkten der Justierring und der Lampensockel miteinander verbunden. Da die Orientierung des Leuchtmittels im Scheinwerfer nur durch die Ausrichtung des Justierringes gegenüber dem Lampensockel abhängt, kann das Lampengefäß bereits vor dem Justageprozeß und völlig unabhängig von diesem im Lampensockel verankert werden. Die vorgenannten Merkmale der erfindungsgemäßen Lampe ermöglichen daher eine vereinfachte Justage der Lampe in dem Scheinwerfer.

Vorteilhafterweise werden die mindestens drei Berührungspunkte zwischen dem Justierring und dem Lampensockel mittels einer oder mehrerer Auswölbungen des Lampensockels gebildet. Bei dem besonders bevorzugten Ausführungsbeispiel der Erfindung werden die mindestens drei Berührungspunkte zwischen Justierring und Lampensockel mit Hilfe eines am Lampensockel angeformten, ringförmigen Wulstes erzeugt. Der ringförmige Wulst besteht vorteilhafterweise aus Kunststoff. Dadurch kann er als an den Lampensockel angeformtes Teil, das außerdem die Hochspannungsfestigkeit des Sockels erhöht, ausgeführt werden. Der Justierring besteht vorteilhafterweise ebenfalls aus Kunststoff. Um eine Punktverschweißung von Justierring und Wulst mittels eines LASERS zu ermöglichen, ist vorteilhafterweise in dem ringförmigen Wulst mindestens ein erstes Metallteil und in dem Justierring mindestens ein zweites Metallteil verankert. Außerdem besitzt das erste oder das zweite Metallteil zu diesem Zweck vorteilhafterweise mehrere angeformte, federnd ausgebildete Schweißfahnen.

### III. Beschreibung des bevorzugten Ausführungsbeispiels

Nachstehend wird die Erfindung anhand eines bevorzugten Ausrührungsbeispiels näher erläutert. Die Figur zeigt einen Querschnitt durch das bevorzugte Ausführungsbeispiel der Erfindung in schematischer Darstellung.

Bei der Lampe gemäß des besonders bevorzugten Ausführungsbeispiels der Erfindung handelt es sich um eine einseitig gesockelte Hochdruckentladungslampe mit einem im Sockel integrierten Zündgerät, die für die Montage in einem Kraftfahrzeugscheinwerfer vorgesehen ist. Diese Lampe besitzt einen Lampensockel 1 aus Kunststoff, in dessen Innenraum ein Zündgerät (nicht abgebildet) für die Hochdruckentladungslampe untergebracht ist, zwei gläserne Lampengefäße 2, 3, nämlich ein Entladungsgefäß 2 und einen Außenkolben 3, und einen aus Kunststoff bestehenden Justierring 4. In dem Entladungsgefäß 2 sind zwei Elektroden 5, 6 angeordnet, zwischen denen sich während des Lampenbetriebs eine lichtemittierende Gasentladung ausbildet. Der Außenkolben 3 umschließt das Entladungsgefäß 2. Jeweils ein Ende der Lampengefäße 2, 3 ist in dem Lampensockel 1 fixiert. Der Lampensockel 1 weist einen angeformten ringförmigen Wulst 1a auf. Der ringförmige Wulst 1a umschließt die beiden Lampengefäße 2, 3. In dem ringförmigen Wulst 1a ist ein erster Metallring 7 verankert, der einen Teil der Außenwand des Wulstes 1a bildet. In dem Justierring 4 ist ein mit vier angeformten, federnd ausgebildeten Schweißfahnen 8a ausgestatteter zweiter Metallring 8 verankert. Die Schweißfahnen 8a ragen in Richtung der Ringachse aus der inneren Mantelfläche des Justierringes 4 heraus und liegen klemmend an dem Wulst 1a an. Außerdem bilden die Schweißfahnen 8a vier Berührungspunkte mit dem ersten Metallring 7 des Wulstes 1a und sind in den Berührungspunkten mit dem ersten Metallring 7 des Wulstes 1a punktverschweißt. Der Justierring besitzt drei angeformte Auflagepunkte 4a, die in einer gemeinsamen Ebenen angeordnet sind und eine Referenzebene für die Montage der Lampe im Scheinwerferreflektor dienen. Die Gestalt der Metallringe 7, 8 und der Schweißfahnen 8a sowie die Befestigung der Lampengefäße 2,3 im Kunststoffmaterial des Lampensockels 1 sind in der europäischen Offenlegungsschrift EP 0 786 791 beschrieben.

Die Erfindung beschränkt sich nicht auf das oben näher erläuterte Ausführungsbeispiel der Erfindung. Beispielsweise kann auch auf einen der beiden Metallringe 7 oder 8 verzichtet werden und die Verschweißung des Wulstes mit dem Justierring durch ein hochfrequenz-induziertes Erhitzen und Schmelzen des den Metallring umgebenden Kunststoffmaterials des Wulstes bzw. des Justierringes durchgeführt werden. Außerdem ist es auch möglich, den Justierring aus einem Metall anstatt aus Kunststoff zu fertigen und den metllischen Justierring mit angeformten, federnd ausgebildeten Schweißfahnen auszustatten.

## Patentansprüche

1. Elektrische Lampe für einen Scheinwerfer, wobei die Lampe
- einen Lampensockel (1) besitzt,
- mindestens ein, im Lampensockel (1) verankertes Lampengefäß (2) besitzt,
- mindestens ein von dem mindestens einen Lampengefäß (2) umschlossenes Leuchtmittel aufweist,
**dadurch gekennzeichnet, daß**
- die Lampe einen Justierring (4) aufweist, wobei
- der Justierring (4) mindestens drei in einer gemeinsamen, senkrecht zur Ringachse des Justierringes (4) orientierten Ebene angeordnete Auflagepunkte (4a) aufweist,
- der Justierring (4) entlang seiner inneren Mantelfläche mindestens drei Berührungspunkte mit dem Lampensockel (1) besitzt, und
- der Justierring (4) in den mindestens drei Berührungspunkten an dem Lampensockel (1) fixiert ist.

2. Elektrische Lampe nach Anspruch 1, **dadurch gekennzeichnet, daß** der Justierring (4) aus Kunststoff besteht.

3. Elektrische Lampe nach Anspruch 1, **dadurch gekennzeichnet, daß** der Justierring aus einem Metall besteht.

4. Elektrische Lampe nach Anspruch 1, **dadurch gekennzeichnet, daß** der Lampensockel eine oder mehrere Auswölbungen besitzt, die die mindestens drei Berührungspunkte mit der inneren Mantelfläche des Justierringes bilden.

5. Elektrische Lampe nach Anspruch 1, **dadurch gekennzeichnet, daß** der Lampensockel (1) einen ringförmigen Wulst (1a) besitzt, der die mindestens drei Berührungspunkte mit dem Justierring (4) bildet.

6. Elektrische Lampe nach Anspruch 5, **dadurch gekennzeichnet, daß** der ringförmige Wulst (1a) aus Kunststoff besteht.

7. Elektrische Lampe nach Anspruch 6, **dadurch gekennzeichnet, daß** in dem ringförmigen Wulst (1a) mindestens ein erstes Metallteil (7) verankert ist.

8. Elektrische Lampe nach Anspruch 7, **dadurch gekennzeichnet, daß** im Justierring (4) mindestens ein zweites Metallteil (8) verankert ist.

9. Elektrische Lampe nach den Ansprüchen 7 und 8, **dadurch gekennzeichnet, daß** das erste (7) oder zweite Metallteil (8) angeformte, federnd ausgebildete Schweißfahnen (8a) besitzt, die eine Löt- oder Schweißverbindung zwischen dem ersten (7) und dem zweiten Metallteil (8) bilden und die die mindestens drei Berührungspunkte zwischen dem Lampensockel (1) und dem Justierring (4) bilden.

10. Elektrische Lampe nach Anspruch 1, **dadurch gekennzeichnet, daß** die Lampe eine Hochdruckentladungslampe ist.

## Claims

1. Electric lamp for a headlight, in which the lamp
- has a lamp cap (1),
- has at least one lamp vessel (2) which is anchored in the lamp cap (1),
- has at least one luminous means which is surrounded by the at least one lamp vessel (2),
**characterized in that**
- the lamp has an adjustment ring (4),
- the adjustment ring having at least three bearing points (4a) which are arranged in a common plane oriented perpendicularly with respect to the axis of the adjustment ring (4),
- the adjustment ring (4) having at least three contact points with the lamp cap (1) along its inner circumferential surface, and
- the adjustment ring (4) being fixed to the lamp cap (1) in the at least three contact points.

2. Electric lamp according to Claim 1, **characterized in that** the adjustment ring (4) is made from plastic.

3. Electric lamp according to Claim 1, **characterized in that** the adjustment ring is made from metal.

4. Electric lamp according to Claim 1, **characterized in that** the lamp cap has one or more projecting sections which form the at least three contact points with the inner circumferential surface of the adjustment ring.

5. Electric lamp according to Claim 1, **characterized in that** the lamp cap (1) has an annular bead (1a) which forms the at least three contact points with the adjustment ring (4).

6. Electric lamp according to Claim 5, **characterized in that** the annular bead (1a) is made from plastic.

7. Electric lamp according to Claim 6, **characterized in that** at least one first metal part (7) is anchored in the annular bead (1a).

8. Electric lamp according to Claim 7, **characterized in that** at least one second metal part (8) is anchored in the adjustment ring (4).

9. Electric lamp according to Claims 7 and 8, **characterized in that** the first metal part (7) or the second metal part (8) has weld tabs (8a) which are moulded on, are of resilient design, form a soldered or weld joint between the first metal part (7) and the second metal part (8), and form the at least three contact points between the lamp cap (1) and the adjustment ring (4).

10. Electric lamp according to Claim 1, **characterized in that** the lamp is a high-pressure discharge lamp.

## Revendications

1. Lampe électrique pour un projecteur, dans laquelle la lampe
- a un culot (1) de lampe,
- a au moins une enceinte (2) de lampe ancrée dans le culot (1) de lampe,
- a au moins un agent lumineux entouré d'au moins une enceinte (2) de lampe,
**caractérisée en ce que**
- la lampe a une bague (4) d'ajustage, dans laquelle
- la bague (4) d'ajustage a au moins trois points (4a) d'appui disposés dans un plan commun, orientés perpendiculairement à l'axe de la bague (4) d'ajustage,
- la bague (4) d'ajustage a, le long de sa surface latérale intérieure, au moins trois points de contact avec le culot (1) de la lampe et
- la bague (4) d'ajustage est immobilisée dans les au moins trois points de contact sur le culot (1) de la lampe.

2. Lampe électrique suivant la revendication 1, **caractérisée en ce que** la bague (4) d'ajustage est en matière plastique.

3. Lampe électrique suivant la revendication 1, **caractérisée en ce que** la bague d'ajustage est en métal.

4. Lampe électrique suivant la revendication 1, **caractérisée en ce que** le culot de la lampe a une voussure ou plusieurs voussures qui forment les au moins trois points de contact avec la surface latérale intérieure de la bague d'ajustage.

5. Lampe électrique suivant la revendication 1, **caractérisée en ce que** le culot (1) de la lampe a un bourrelet (1a) annulaire qui forme les au moins trois points de contact avec la bague (4) d'ajustage.

6. Lampe électrique suivant la revendication 5, **caractérisée en ce que** le bourrelet (1a) annulaire est en matière plastique.

7. Lampe électrique suivant la revendication 6, **caractérisée en ce qu'**il est ancré au moins une pièce (7) métallique dans le bourrelet (1a) annulaire.

8. Lampe électrique suivant la revendication 7, **caractérisée en ce qu'**il est ancré au moins une deuxième pièce (8) métallique dans la bague (4) d'ajustage.

9. Lampe électrique suivant les revendications 7 et 8, **caractérisée en ce que** la première pièce (7) métallique ou la deuxième pièce (8) métallique a des talons (8a) de soudage qui en sont issus, qui sont constitués élastiquement, qui forment un joint brasé ou soudé entre la première pièce (7) métallique et la deuxième pièce (8) métallique et qui forment les au moins trois points de contact entre le culot (1) de la lampe et la bague (4) d'ajustage.

10. Lampe électrique suivant la revendication 1, **caractérisée en ce que** la lampe est une lampe à décharge haute pression.
